# EUROPÄISCHE PATENTANMELDUNG

(11) **EP 1 916 330 A1**
(43) Veröffentlichungstag der Anmeldung: **30.04.2008**
(21) Anmeldenummer: 07016238.3
(22) Anmeldetag: 18.08.2007
(51) Int. Cl.: D06N 7/00, D05C 17/02

(54) **Verfahren zum Herstellen eines Teppichs und nach dem Verfahren hergestellter Teppich**

(30) Priorität: 24.10.2006 DE 102006050704
(71) Anmelder: Maltzahn Carpets GmbH, 47906 Kempen (DE)
(72) Erfinder: Mittendorf, Mario, 36251 Bad Hersfeld (DE); Hoffe, Gerhard, 31840 Hessisch Oldendorf (DE)
(74) Vertreter: Radünz, Ingo

(57) **Zusammenfassung**

Zum Herstellen eines Teppichs nach dem Tuftingverfahren werden Florfäden (2) in einen Tuftträger (1) eingenadelt, und der Rücken des Tuftträgers (1) wird mit durch den Tuftträger (1) hindurchgestochenen Schlaufen (4) der Florfäden (2) unter Andrücken an einer erhitzten Trommel (6) entlang geführt. Bei vorbestimmter Temperatur werden die Schlaufen (4) der hindurchgestochenen Florfäden (2) angeschmolzen und unter vorbestimmtem Druck an den Tuftträger (1) angedrückt und flach gepresst.

## Beschreibung

Die Erfindung betrifft ein Verfahren zum Herstellen eines Teppichs nach dem Tuftingverfahren mit den Merkmalen des Oberbegriffes des Anspruches 1 sowie einen nach dem Verfahren hergestellten Teppich.

Die nach dem Tuftingverfahren hergestellten Teppiche dienen vor allem als Auslegeware für Fußböden, für die Bodenverkleidung von Fahrzeugen oder für ähnliche Zwecke. Um bei dem Tuftingverfahren die durch den Tuftträger hindurch gestochenen Schlaufen der Florfäden festzuhalten, wird auf die Unterseite des Tuftträgers ein flüssiger oder plastischer, synthetischer oder natürlicher Klebstoff/Binder oder Latex aufgetragen.

Der bei der Herstellung nach dem Tuftingverfahren aufgetragene Klebstoff muss getrocknet werden, wozu eine große Menge Energie und Zeit erforderlich ist, und wobei je nach Klebstoffsorte mehr oder weniger schädliche Dämpfe freigesetzt werden. Die Schlaufen der Polfäden belassen, in Abhängigkeit von der Garnstärke, im Rücken des Teppichs einen gewissen Anteil an Polmaterial, wodurch das Verhältnis von Poleinsatzgewicht zu Polschichtgewicht als sichtbares Polmaterial oder Nutzschicht negativ beeinflusst wird. Es entsteht ein rauer und verhältnismäßig steifer Teppichrücken, da der Kleber sowohl die gesamte Schlaufe wie auch den Tuftträger bedeckt und nach der Trocknung entsprechend aushärtet. Hierdurch wird die Verformungsfähigkeit des Teppichs verringert, was insbesondere bei der Verwendung als Bodenverkleidung in Fahrzeugen nachteilig ist.

Um die zuvor geschilderten Nachteile zu vermeiden, wird nach einem aus der EP 1 598 476 A1 bekannten Verfahren die Unterseite des Teppichs an einer erhitzten Walze entlang geführt. Dabei sollen die durch den Tuftträger hindurchgestochenen Schlaufen der Florfäden erhitzt und geschmolzen und dadurch miteinander und mit dem Tuftträger verankert werden. Das Schmelzen der Florfäden zur Verankerung in dem Tuftträger wird zwar als ausreichend angesehen, aber trotzdem wird bei dem bekannten Verfahren empfohlen - ebenso wie bei dem zuvor genannten Stand der Technik - eine Klebstoffschicht auf die Unterseite des Tuftträgers aufzubringen. Auch die aufgebrachte Klebstoffschicht weist die schon genannten Nachteile hinsichtlich Trocknung und Ausdünstung von schädlichen Dämpfen auf.

Der Erfindung liegt die Aufgabe zugrunde, das gattungsgemäße Verfahren so zu gestalten, dass eine Verankerung der Florfäden in dem Tuftträgers ohne jede Klebstoffschicht möglich wird.

Die Aufgabe wird bei einem gattungsgemäßen Verfahren erfindungsgemäß durch die kennzeichnenden Merkmale des Anspruches 1 gelöst. Vorteilhafte Ausgestaltungen der Erfindung sind in den Unteransprüchen angegeben. Ein nach dem Verfahren hergestellter Teppich ist Gegenstand des Anspruches 3.

Durch das Anschmelzen und Pressen der Florschlaufen wird eine ausreichende Verankerung der Florschlaufe im Tuftträger erreicht. Die angeschmolzenen und angepressten Florschlaufen sorgen somit allein für eine einwandfreie Florverankerung. Ein Verschmelzen der Florschlaufe mit dem Tuftträger ist nicht erforderlich, kann aber, wenn gewünscht, erreicht werden, z. B. in den Fällen, wenn der Flor und der Tuftträger aus dem gleichen Material bestehen. Auf eine Klebstoffschicht zur Floreinbindung kann vollständig und ohne Einschränkung verzichtet werden. Eine Emission von schädlichen Dämpfen ist ausgeschlossen. Darüber hinaus wird die Qualität des Teppichs verbessert, indem der Rücken des Teppichs glatt ist und eine erhöhte Dehnungsfähigkeit aufweist. Durch das Andrücken der durch den Tuftträger hindurchgestochenen Schlaufen der Florfäden an den Tuftträger lässt sich bei gleicher Fadenlänge im Vergleich zu einem mit einer Klebstoffschicht versehenen Teppich eine höhere Polschicht erzielen, so dass im Ergebnis für die Herstellung des Teppichs weniger Material erforderlich ist.

Ein Ausführungsbeispiel der Erfindung ist in der Zeichnung dargestellt und wird im Folgenden näher erläutert. Es zeigen:
- Fig. 1: schematisch einen Teppich nach dem Stand der Technik im Querschnitt,
- Fig. 2: schematisch einen Teppich gemäß der Erfindung im Querschnitt und
- Fig. 3: schematisch eine Maschine zur Herstellung des Teppichs nach Fig. 2.

Ein nach dem Tuftingverfahren hergestellter Teppich besteht aus einem Tragegewebe oder Spinnvlies, einem Tuftträger 1, in den auf einer Vielnadelmaschine Florfäden 2 mit Blindstichen eingenadelt sind. Die Florfäden 2 bilden oberhalb des Tuftträgers 1 eine Polschicht 3 mit der Höhe a. Die Schlaufen 4 der Florfäden 2 sind durch den Tuftträger 1 hindurchgestochen und müssen festgehalten werden.

Beim Stand der Technik gemäß Fig. 1 erfolgt die Floreinbindung dadurch, dass auf die Unterseite des Tuftträgers 1 mit den hindurchgestochenen Schlaufen 4 der Florfäden 2 eine Schicht 5 aus einem flüssigen Klebstoff aufgetragen wird, die den Tuftträger 1 bedeckt und die hindurchgestochenen Schlaufen 4 der Florfäden 2 umhüllt. Zur Aushärtung des Klebstoffs wird der beschichtete Teppich erwärmt, wobei die im Klebstoff vorhandenen flüssigen Stoffe verdampfen. Diese Wärmebehandlung ist mit einem erhöhten Aufwand an Energie und Zeit und mit einer Emission von mehr oder weniger schädlichen Dämpfen verbunden.

Um auf die Klebstoffschicht vollständig verzichten zu können, wird die Floreinbindung auf die nachfolgend beschriebene Weise bewirkt. Gemäß Fig. 3 wird eine Bahn des nach dem Tufttingverfahren hergestellten Teppichs durch einen an sich bekannten Kalander hindurchgeführt. Der Kalander weist eine beheizte Trommel 6 auf. Der Rücken der Teppichbahn mit den durch den Tuftträger 1 hindurchgestochenen Schlaufen 4 der Florfäden 2 ist der beheizten Trommel 6 zugewandt. Das elektrische oder eine interne Ölzirkulation enthaltene Heizsystem der beheizten Trommel 6 ist in der Lage, eine über den Umfang der Trommel 6 gleichmäßige Temperatur variabel einzustellen. Der beheizten Trommel 6 sind Führungsrollen 7 vor- und nachgeschaltet. Die beiden der Trommel 6 benachbarten Führungsrollen 7 sind in der Höhe verstellbar. Damit können der Umschlingungswinkel der Teppichbahn um die Trommel 6 und der Druck variiert werden, den die Trommel 6 auf die Unterseite des Teppichs ausübt.

Als Material für den herzustellenden Teppich werden vorzugsweise synthetische Fasern, z. B. Polyamid (PA), Polyethylen (PES), Polyacryl (PAC), Polypropylen (PP), oder Mischungen aus Naturfasern und synthetischen Fasern verwendet. Die Oberflächentemperatur auf der beheizten Trommel 6 wird auf das Material der Florfäden 2 und des Tuftträgers 1 abgestimmt. Die Temperatur ist so eingestellt, dass die durch den Tuftträger 1 hindurchgeführten Schlaufen 4 der Florfäden 2 anschmelzen, während der Teppich über die beheizte Trommel 6 geführt wird. Über die anstellbaren Führungsrollen 7 wird ein vorbestimmter Druck auf die Teppichbahn ausgeübt, wodurch die durch den Tuftträger 1 hindurchgestochenen Schlaufen 4 der Florfäden 2 angedrückt und dabei flach gepresst werden. Eine Verbindung der Schlaufen 4 der Florfäden 2 mit dem Tuftträger 1 kann, in Abhängigkeit von den eingesetzten Materialien, den gewählten Temperaturen und dem Anpressdruck, variabel eingestellt werden. In dem Tuftträger 1 sind die Florfäden 2, die nunmehr eine U-Form aufweisen, fest eingebunden. Der so entstandene Teppich weist eine flexible Unterseite auf.

Der nach dem erfindungsgemäßen Verfahren herstellte Teppich ist.in der Fig. 2 schematisch dargestellt. Man erkennt die Schlaufen 4 der Florfäden 2, die flach dem Tuftträger 1 anliegen. Durch die Anwendung des vorbestimmten Druckes werden die Florfäden 2 senkrecht zum Tuftträger 1 und parallel zueinander ausgerichtet und zeigen ein U-förmiges Profil. Es wird eine Polschicht 3 mit einer Höhe b geschaffen, die bei gleicher Polfadenlänge größer ist als die Höhe a der Polschicht 3 nach dem Stand der Technik (Fig. 1). Daher ergibt sich bei einer geforderten Höhe der Polschicht 3 eine Materialersparnis, da die Polfadenlänge gegenüber herkömmlichen Verfahren reduziert werden kann. Ferner wirkt sich das beschriebene Verfahren positiv auf die Homogenität der Polschicht sowie auf die Florstabilität aus.

## Patentansprüche

1. Verfahren zum Herstellen eines Teppichs nach dem Tuftingverfahren, bei dem Florfäden (2) in einen Tuftträger (1) eingenadelt werden, der Rücken des Tuftträgers (1) mit durch den Tuftträger (1) hindurchgestochenen Schlaufen (4) der Florfäden (2) unter Andrücken an einer erhitzten Trommel (6) entlang geführt wird und dabei die Schlaufen (4) der hindurchgestochenen Florfäden (2) erhitzt werden, **dadurch gekennzeichnet, dass** bei vorbestimmter Temperatur die Schlaufen (4) der hindurchgestochenen Florfäden (2) angeschmolzen und unter vorbestimmtem Druck an den Tuftträger (1) angedrückt und flach gepresst werden.

2. Verfahren nach Anspruch 1, **dadurch gekennzeichnet, dass** der Tuftträger (1) angeschmolzen wird und dass die angeschmolzenen Schlaufen (4) der Florfäden (2) mit dem Tuftträger (1) verbunden werden.

3. Teppich, der nach Anspruch 1 oder 2 hergestellt ist, und bei dem die Florfäden in einen Tuftträger (1) eingenadelt sind, **dadurch gekennzeichnet, dass** die durch den Tuftträger (1) hindurchgestochenen und angeschmolzenen Schlaufen (4) der Florfäden (2) flach gepresst sind und dass die Florfäden (2) oberhalb des Tuftträgers (1) parallel zueinander ausgerichtet sind.

4. Teppich nach Anspruch 3, **dadurch gekennzeichnet, dass** die Schlaufen (4) der Florfäden (2) u-förmig flach gepresst sind.
